# EUROPÄISCHE PATENTSCHRIFT

(11) **EP 3 511 460 B1**
(45) Veröffentlichungstag und Bekanntmachung des Hinweises auf die Patenterteilung: **02.06.2021**
(21) Anmeldenummer: 19172049.9
(22) Anmeldetag: 30.04.2019
(51) Int. Cl.: D04B 27/26

(54) **KETTENWIRKMASCHINE UND VERFAHREN ZUR BEDIENERUNTERSTÜTZUNG BEI EINER KETTENWIRKMASCHINE**
WARP KNITTING MACHINE AND METHOD FOR USER SUPPORT FOR A WARP KNITTING MACHINE
MÉTIER À TRICOTER À CHAÎNE ET PROCÉDÉ D'ASSISTANCE À L'UTILISATEUR POUR MÉTIER À TRICOTER À CHAÎNE

(43) Veröffentlichungstag der Anmeldung: 17.07.2019
(73) Patentinhaber: KARL MAYER STOLL R&D GmbH, 63179 Obertshausen (DE)
(72) Erfinder: Brandl, Klaus, 63512 Hainburg (DE); Schneider, Christian, 36119 Neuhof (DE)

(56) Entgegenhaltungen:
- EP-A1- 3 095 904
- EP-A2- 0 511 580
- CN-U- 204 825 259
- CN-U- 205 676 612
- DE-A1- 4 303 967

## Beschreibung

Die Erfindung betrifft eine Kettenwirkmaschine mit einer Legebarre, mit einem Stößel und mit einem Federzugsystem, das die Legebarre in Richtung des Stößels ziehen und an diesen andrücken kann, wobei die Kettenwirkmaschine einen Antrieb aufweist, der auf das Federzugsystem so einwirken kann, dass sich eine von dem Federzugsystem auf die Legebarre ausgeübte Zugkraft ändert.

Kettenwirkmaschinen sind aus dem Stand der Technik bekannt. So zeigt die CN 205676612 U eine Anordnung, die es erlaubt, eine Legebarre über einen Stößel anzutreiben. Zum Versatz der Legebarre in Längsrichtung dient eine Mustereinrichtung, die den Stößel in Bewegung versetzt. Ein Federzugsystem der Anordnung wird durch ein Zugseil gebildet, auf das durch Federn eine Zugkraft ausgeübt wird. Das Zugseil überträgt die Zugkraft auf die Legebarre, wodurch die Legebarre an den Stößel gedrückt wird.

Die Druckschriften EP 0511580 A2 und die DE 4303967 A1 beschreiben Kettenwirkmaschinen, die Musterfadenführer aufweisen, welche mittels Federzugsystemen verlagert werden. Die Druckschrift EP 3 095 904 A1 beschreibt eine Kettenwirkmaschine, bei der ein Stößel und ein Zugseil jeweils durch eine Kurvenscheibe angetrieben werden und auf eine Legebarre einwirken.

Die zum Kettenwirken benötigten Kettfäden werden von Kettbäumen der Kettenwirkmaschine geliefert. Zum Wechsel der Kettbäume ist es notwendig, die Legebarre auszuhängen. Zum Aushängen der Legebarre muss zunächst das Zugseil von der Legebarre gelöst werden. Da das Zugseil eine erhebliche Kraft auf die Legebarre ausübt, kann es nicht händisch entfernt werden. Stattdessen muss das Federzugsystem mit Hilfe von Werkzeugen demontiert werden. Dies ist umständlich und nimmt relativ viel Zeit in Anspruch.

Der Erfindung liegt deshalb die Aufgabe zu Grunde, beim Aushängen der Legebarren den Bediener der Kettenwirkmaschine zu unterstützen, sodass dieser Vorgang vereinfacht wird.

Die Aufgabe wird gelöst, indem eine Kettenwirkmaschine bereitgestellt wird, die eine Kontrolleinheit aufweist, die dazu eingerichtet ist, den Antrieb so anzusteuern, dass die von dem Federzugsystem auf die Legebarre ausgeübte Zugkraft vermindert wird, wenn die Kettenwirkmaschine einen Befehl zum Aushängen der Legebarre erhält. Dabei wird ein Zugseil des Federzugsystems entspannt. Das Zugseil kann anschließend händisch von der Legebarre entfernt werden. Die Legebarre wird nun nicht mehr durch das Federzugsystem an den Stößel herangezogen. Somit kann der Bediener den Stößel entnehmen und weitere Schritte vornehmen, um die Legebarre auszuhängen.

Erfindungsgemäß kann der Antrieb direkt oder indirekt auf das Federzugsystem einwirken. Unter einer Einwirkung des Antriebs auf das Federzugsystem ist zu verstehen, dass der Antrieb auf das Federzugsystem eine Kraft ausübt, sodass sich ein Zustand des Federzugsystems ändert. Der Antrieb kann hierzu erfindungsgemäß mit dem Federzugsystem gekoppelt sein oder mit dem Federzugsystem koppelbar sein. Der Antrieb kann erfindungsgemäß von dem Federzugsystem entfernt angeordnet sein oder in dieses integriert sein.

Die Kontrolleinheit kann so eingerichtet sein, dass sie den Befehl zum Aushängen der Legebarre empfangen kann, woraufhin die Kontrolleinheit den Antrieb entsprechend ansteuert. Bei der Kontrolleinheit kann es sich erfindungsgemäß um einen Maschinenrechner, einen Microcontroller, ein SPS-Modul oder dergleichen handeln. Der Befehl kann erfindungsgemäß über eine Eingabeeinheit wie eine Tastatur, über Netzwerkwerkverbindung oder über eine Funkverbindung an die Kettenwirkmaschine übermittelt werden. Der Befehl wird dann an die Kontrolleinheit weitergeleitet.

Es ist bevorzugt, wenn das Federzugsystem einen Bolzen aufweist, der unter Einwirkung des Antriebs in Richtung der Legebarre verlagerbar ist. Der Bolzen ist bevorzugt über mindestens eine Feder des Federzugsystems mit einem Bauteil der Kettenwirkmaschine verbunden. Dadurch kann das Federzugsystem seine Zugkraft aufbauen. Der Antrieb kann eine Kraft auf den Bolzen in Gegenrichtung zu der Zugkraft des Federzugsystems ausüben, also in Richtung der Legebarre. Das Federzugsystem kann neben dem Bolzen erfindungsgemäß auch ein Zugseil aufweisen, das mit dem Bolzen direkt oder indirekt verbunden ist. Das Zugseil kann mit der Legebarre verbunden werden, beispielsweise kann es an der Legebarre eingehängt werden. Wird der Bolzen in Richtung der Legebarre verlagert, dann reduziert sich eine Spannung, unter der das Zugseil steht.

Es ist besonders bevorzugt, wenn die Kettenwirkmaschine einen Schubkörper mit einem Führungskanal aufweist, in dem der Bolzen gelagert ist. Es ist erfindungsgemäß möglich, dass in dem Führungskanal mindestens eine Feder des Federzugsystems angeordnet ist, die den Bolzen mit dem Schubkörper verbindet. Bei dem Schubkörper handelt es sich um ein Bauteil der Kettenwirkmaschine, das den Bolzen führt. Bei einer vorteilhaften Ausführungsform der Erfindung greift der Schubkörper an den Stößel an, sodass die Legebarre über den Schubkörper angetrieben werden kann.

Es ist erfindungsgemäß möglich, dass die Kettenwirkmaschine ein Kraftübertragungselement aufweist, wobei der Schubkörper und das Kraftübertragungselement durch den Antrieb relativ zueinander verlagerbar sind. So ist es möglich, dass der Schubkörper und/oder das Kraftübertragungselement durch den Antrieb bewegt werden, sodass sich deren Position relativ zueinander ändert. Es ist erfindungsgemäß ferner möglich, dass der Schubkörper und das Kraftübertragungselement mit unterschiedlichen Antrieben gekoppelt sind. Bei der Verlagerung des Schubkörpers und des Kraftübertragungselements relativ zueinander wirkt das Kraftübertragungselement auf den Bolzen ein, sodass der Bolzen verlagert wird, wodurch wiederum die Zugspannung, die das Federzugsystem auf die Legebarre ausübt, verringert wird.

Der Führungskanal bildet vorzugsweise auf einer von der Legebarre abgewandten Seite des Schubkörpers eine Öffnung. Die Öffnung stellt einen Zugang zu dem Bolzen des Federzugsystems her. Der Bolzen kann somit ausgehend von der von der Legebarre abgewandten Seite des Schubkörpers verlagert werden.

Gemäß einer besonderen Ausführungsform der Erfindung ragt der Bolzen in einer Haltestellung, in der die Legebarre durch das Federzugsystem an den Stößel angedrückt wird, aus der Öffnung heraus. In der Haltestellung übt das Kraftübertragungselement keine Kräfte auf den Bolzen aus und die mindestens eine Feder des Federzugsystems hält den Bolzen in einer Position, in der er aus der Öffnung hervorragt. Der Bolzen ist somit besonders leicht zugänglich.

Das Kraftübertragungselement ist vorzugsweise ein Anschlag, der durch eine Verlagerung des Schubkörpers und des Anschlags relativ zueinander mit dem Bolzen in eine Wirkverbindung gebracht werden kann. Dabei ist es bevorzugt, wenn das Kraftübertragungselement auf der Seite des Schubkörpers angeordnet ist, die von der Legebarre abgewandt ist. Es ist erfindungsgemäß möglich, dass bei der Relativbewegung des Schubkörpers und des Anschlags der Schubkörper in Richtung des Anschlags bewegt wird und der Anschlag stillsteht. Es ist alternativ möglich, dass bei der Relativbewegung des Schubkörpers und des Anschlags der Anschlag in Richtung des Schubkörpers bewegt wird und der Schubkörper stillsteht.

Es ist vorteilhaft, wenn der Antrieb eine Mustereinrichtung der Kettenwirkmaschine ist. Die Mustereinrichtung der Kettenwirkmaschine ist bevorzugt mit dem Schubkörper verbunden, sodass die Mustereinrichtung den Schubkörper verlagern kann. Bei der Mustereinrichtung handelt es sich um eine spezielle Antriebsvorrichtung der Kettenwirkmaschine, die dazu geeignet ist, einen Versatz der Legebarre in Längsrichtung zu bewirken. Bei der Mustereinrichtung kann es sich erfindungsgemäß um eine Musterscheibe, einen Servomotor oder einen sonstigen Antrieb handeln.

Gemäß einer besonderen Ausführungsform der Erfindung weist die Kettenwirkmaschine eine Kontrolleinheit auf, die dazu eingerichtet ist, eine Mustereinrichtung der Kettenwirkmaschine so anzusteuern, dass die Mustereinrichtung die Legebarre entlang einer Längsachse der Legebarre verlagert, und gleichzeitig einen Kettbaumantrieb der Kettenwirkmaschine so anzusteuern, dass eine Fadenspannung von Kettfäden, die zwischen einem Kettbaum der Kettenwirkmaschine und der Legebarre verlaufen, bei der Verlagerung der Legebarre konstant gehalten wird. Dies dient dazu, eine Überbeanspruchung der Kettfäden zu vermeiden, wie nachfolgend beschrieben wird.

Die Legebarre muss entlang ihrer Längsachse verlagert werden, um sie auszuhängen. Dabei wird sie deutlich weiter bewegt als beim Wirkvorgang. Dies hat normalerweise zur Folge, dass Kettfäden, die zwischen dem Kettbaum und der Legebarre verlaufen, stark gespannt werden. Dabei können die Fäden beschädigt werden. Deshalb kann es erfindungsgemäß vorgesehen sein, dass gleichzeitig zur Verlagerung der Legebarre eine entsprechende Fadenmenge durch den Kettbaum freigegeben wird. Dazu muss der Kettbaum durch einen Kettbaumantrieb entsprechend angetrieben werden. Durch die auf die Verlagerung der Legebarre genau abgestimmte Abwicklung der Kettfäden vom Kettbaum wird es vermieden, dass entweder zu viel oder zu wenig Fadenmaterial freigegeben wird. Dies erleichtert die Arbeitsschritte, die vor dem Aushängen der Legebarre durchgeführt werden müssen.

Die Erfindung betrifft ferner ein Verfahren zur Bedienerunterstützung bei einer Kettenwirkmaschine mit einer Legebarre, wobei ein Antrieb der Kettenwirkmaschine auf ein Federzugsystem der Kettenwirkmaschine einwirkt, sodass eine von dem Federzugsystem auf eine Legebarre der Kettenwirkmaschine ausgeübte Zugkraft verändert wird.

Erfindungsgemäß wird die von dem Federzugsystem auf die Kettenwirkmaschine ausgeübte Kraft durch den Antrieb vermindert, wenn die Kettenwirkmaschine einen Befehl zum Aushängen der Legebarre erhält. Die Kettenwirkmaschine kann den Befehl über eine Eingabeeinheit wie eine Tastatur, eine Netzwerkverbindung, eine Funkverbindung oder dergleichen erhalten. Ein Bolzen des Federzugsystems wird bei der Anpassung der von dem Federzugsystem ausgeübten Kraft bevorzugt unter Einwirkung des Antriebs in Richtung der Legebarre verlagert. Das Verfahren kann erfindungsgemäß so ausgestaltet sein, dass ein Schubkörper der Kettenwirkmaschine, in dem der Bolzen gelagert ist, und ein Kraftübertragungselement der Kettenwirkmaschine durch den Antrieb relativ zueinander verlagert werden.

Besonders bevorzugt wird das Verfahren so durchgeführt, dass eine Mustereinrichtung der Kettenwirkmaschine so angesteuert wird, dass die Mustereinrichtung die Legebarre verlagert und gleichzeitig ein Kettbaumantrieb der Kettenwirkmaschine so angesteuert wird, dass eine Fadenspannung von Kettfäden, die zwischen einem Kettbaum der Kettenwirkmaschine und der Legebarre verlaufen, bei der Verlagerung der Legebarre konstant gehalten wird.

Mögliche Ausführungsformen der Erfindung werden in den Zeichnungen dargestellt. Dabei zeigt:
Fig. 1 eine schematische Darstellung einer erfindungsgemäßen Kettenwirkmaschine mit einem Federzugsystem,
Fig. 2 eine schematische Darstellung des Federzugsystems sowie eines Schubkörpers, eines Stößels und eines Anschlags der Kettenwirkmaschine,
Fig. 3 eine schematische Darstellung des Schubkörpers und des Federzugsystems in einer Schnittansicht,
Fig. 4 eine schematische Darstellung der Kettenwirkmaschine, wobei das Federzugsystem entspannt ist,
Fig. 5 eine schematische Darstellung des Federzugsystems sowie des Schubkörpers und des Anschlags der Kettenwirkmaschine, wobei das Federzugsystem entspannt ist.
Fig. 6 eine zweite Ausführungsform der Erfindung, bei welcher ein Anschlag verlagert wird und
Fig. 7 eine dritte Ausführungsform der Erfindung, bei welcher ein Antrieb in einen Schubkörper der Kettenwirkmaschine integriert ist.

Fig. 1 zeigt eine schematische Darstellung einer erfindungsgemäßen Kettenwirkmaschine 1 mit einem gespannten Federzugsystem 2. Die Kettenwirkmaschine 1 weist eine Legebarre 3 und eine Nadelbarre 4 auf. Mehrere Kettbäume 5 der Kettenwirkmaschine 1 tragen Kettfäden 6, wobei in Fig. 1 lediglich ein Kettfaden 6 exemplarisch dargestellt ist. Die Kettfäden 6 sind von den Kettbäumen 5 zu der Legebarre 3 geführt. Unterhalb der Legebarre 3 werden die Kettfäden 6 bei einem Wirkvorgang von nicht dargestellten Wirknadeln der Nadelbarre 4 gefangen und zu einem Stoff gewirkt.

Fig. 2 zeigt eine schematische Darstellung des Federzugsystems 2 sowie eines Schubkörpers 7, eines Stößels 8 und eines Anschlags 9 der Kettenwirkmaschine 1. Die in Fig. 2 nur abschnittsweise dargestellte Legebarre 3 muss bei dem Wirkvorgang entlang ihrer Längsachse bewegt werden. Die Bewegung wird durch einen nicht dargestellten Antrieb der Kettenwirkmaschine veranlasst, der über eine Antriebsstange 18 mit dem Schubkörper 7 verbunden ist. Bei dem Antrieb handelt es sich um eine Mustereinrichtung, die einen Servomotor aufweist. Die Mustereinrichtung versetzt den Schubkörper 7 mittels der Antriebsstange 18 in Bewegung. Der Schubkörper 7 verlagert wiederum den Stößel 8, der die Legebarre 3 der Kettenwirkmaschine antreibt. Das Federzugsystem 2 dient zur sicheren Verbindung des Stößels 8 mit der Legebarre 3. Ein Zugseil 10 des Federzugsystems 2 zieht die Legebarre 3 in Richtung des Schubkörpers 7, sodass die Legebarre 3 an den Stößel 8 gedrückt wird. Der Anschlag 9 ist auf einer von der Legebarre 3 abgewandten Seite des Schubkörpers 7 angeordnet. Die Antriebsstange 18 ist durch den Anschlag 9 lediglich hindurchgeführt und steht mit diesem nicht in einer Wirkverbindung.

Fig. 3 zeigt eine schematische Darstellung des Schubkörpers 7 und des Federzugsystems 2 in einer Schnittansicht. Ein Bolzen 11 des Federzugsystems 2 ist in einem Führungskanal 12 des Schubkörpers 7 gelagert. Der Schubkörper 7 weist eine Öffnung 13 auf der von der Legebarre abgewandten Seite des Schubkörpers 7 auf. Ein Federpaket 14 des Federzugsystems 2 übt eine Zugkraft auf den Bolzen 11 aus. In der dargestellten Haltestellung ist das Zugseil 10 des Federzugsystems 2 gespannt und der Bolzen 11 ragt aus der Öffnung 13 hervor. Der Stößel 8 ist nur abschnittsweise dargestellt, er wird in der Haltestellung aufgrund der Zugkraft des Federzugsystems 2 an den Schubkörper 7 angedrückt.

Fig. 4 zeigt eine schematische Darstellung der Kettenwirkmaschine 1, wobei das Federzugsystem 2 entspannt ist. Um die Legebarre 3 auszuhängen, muss diese von Zapfen 15, auf denen die Legebarre 3 aufsitzt, heruntergeführt werden. Ein Benutzer gibt einen Befehl an die Kettenwirkmaschine 1. Eine nicht dargestellte Kontrolleinheit der Kettenwirkmaschine 1 veranlasst dann, dass die Legebarre 3 in Richtung von Enden der Zapfen 15 verlagert wird. Dies erfolgt durch die Mustereinrichtung der Kettenwirkmaschine 1, welche den Schubkörper 7 in eine Verlagerungsrichtung 16 bewegt. Da ein vergleichsweise großer Versatzweg durch die Legebarre 3 überwunden werden muss, wird durch die Kontrolleinheit gleichzeitig ein Kettbaumantrieb der Kettenwirkmaschine 1 angesteuert. Dieser treibt die Kettbäume 5 an. Somit wird sichergestellt, dass die Kettfäden 6, von denen lediglich einer exemplarisch dargestellt ist, trotz des langen Versatzwegs einer gleichbleibenden Fadenspannung unterliegen.

Der Schubkörper 7 wird in Richtung des Anschlags 9 bewegt, bis sich der in Fig. 4 dargestellte Zustand einstellt. Der in Fig. 4 nicht sichtbare Bolzen des Federzugsystems 2, der zuvor aus der Öffnung des Schubkörpers 7 herausragte, ist nun fast vollständig in den Führungskanal des Schubkörpers 7 hineingedrückt worden. Dadurch hat sich das Zugseil 10 entspannt. Das Zugseil 10 kann nun von der Legebarre 3 gelöst werden und der Stößel 8 kann aus dem Zwischenraum zwischen dem Schubkörper 7 und der Legebarre 3 entnommen werden. Anschließend kann die Legebarre 3 händisch von den Zapfen 15 herabgeführt werden.

Fig. 5 zeigt eine schematische Darstellung des Federzugsystems 2 sowie des Schubkörpers 7 und des Anschlags 9, wobei das Federzugsystem 2 entspannt ist. Das Zugseil 10 des Federzugsystems 2 hängt lose herunter und kann von einem Haltestift 17 der Legebarre 3 abgezogen werden.

Fig. 6 zeigt eine zweite Ausführungsform der Erfindung, bei welcher ein Anschlag 9 verlagert wird. Ein Federzugsystem 2 der erfindungsgemäßen Kettenwirkmaschine wird dargestellt. Dem Anschlag 9 ist eine eigene Antriebsstange 18 zugeordnet, sodass dieser verlagert werden kann. Über die ihm zugeordnete Antriebsstange 18 ist der Anschlag 11 mit einem nicht dargestellten Anschlagantrieb gekoppelt, der zusätzlich zu einer Mustereinrichtung der Kettenwirkmaschine vorgesehen ist. Wenn ein Bolzen 11 des Federzugsystems 2 in den Schubkörper 7 hineingedrückt werden soll, um ein Zugseil 10 des Federzugsystems 2 zu lockern, dann wird der Anschlag 9 durch den Anschlagantrieb in eine Verlagerungsrichtung 16 bewegt, bis der Anschlag 9 an dem Schubkörper 7 anliegt. Der Schubkörper 7 bleibt währenddessen stationär.

Fig. 7 zeigt eine dritte Ausführungsform der Erfindung, bei welcher ein Antrieb 19 der erfindungsgemäßen Kettenwirkmaschine in einen Schubkörper 7 der Kettenwirkmaschine integriert ist. In dem Schubkörper 7 ist ein Federzugsystem 2 befestigt. Wenn ein Zugseil 10 des Federzugsystems 2 gelockert werden soll, damit eine auf eine Legebarre durch das Federzugsystem 2 ausgeübte Zugkraft verändert wird, dann wird der Antrieb 19 aktiviert. Ein Zahnrad 20 des Antriebs 19 steht mit einer Zahnstange 21, die an einem Bolzen 11 des Federzugsystems 2 befestigt ist, in Eingriff. Durch eine Drehung des Zahnrads 20 wird der Bolzen 11 verlagert, sodass sich die von dem Federzugsystem 2 auf eine Legebarre ausgeübte Zugkraft ändert.

### B E Z U G S Z E I C H E N L I S T E

1. Kettenwirkmaschine
2. Federzugsystem
3. Legebarre
4. Nadelbarre
5. Kettbaum
6. Kettfaden
7. Schubkörper
8. Stößel
9. Anschlag
10. Zugseil
11. Bolzen
12. Führungskanal
13. Öffnung
14. Federpaket
15. Zapfen
16. Verlagerungsrichtung
17. Haltestift
18. Antriebsstange
19. Antrieb
20. Zahnrad
21. Zahnstange

## Patentansprüche

1. Kettenwirkmaschine (1) mit einer Legebarre (3), mit einem Stößel (8) und mit einem Federzugsystem (2), das die Legebarre (3) in Richtung des Stößels (8) ziehen und an diesen andrücken kann, wobei die Kettenwirkmaschine (1) einen Antrieb (19) aufweist, der auf das
Federzugsystem (2) so einwirken kann, dass sich eine von dem Federzugsystem (2) auf die Legebarre (3) ausgeübte Zugkraft ändert, **dadurch gekennzeichnet, dass** die Kettenwirkmaschine (1) eine Kontrolleinheit aufweist, die dazu eingerichtet ist, den Antrieb (19) so anzusteuern, dass die von dem Federzugsystem (2) auf die Legebarre (3) ausgeübte Zugkraft vermindert wird, wenn die Kettenwirkmaschine (1) einen Befehl zum Aushängen der Legebarre (3) erhält.

2. Kettenwirkmaschine (1) nach Anspruch 1, **dadurch gekennzeichnet, dass** das Federzugsystem (2) einen Bolzen (11) aufweist, der unter Einwirkung des Antriebs (19) in Richtung der Legebarre (3) verlagerbar ist.

3. Kettenwirkmaschine (1) nach einem der vorhergehenden Ansprüche, **dadurch gekennzeichnet, dass** die Kettenwirkmaschine (1) einen Bolzen (11) und einen Schubkörper (7) mit einem Führungskanal (12) aufweist, in dem der Bolzen (11) gelagert ist.

4. Kettenwirkmaschine (1) nach Anspruch 3, **dadurch gekennzeichnet, dass** die Kettenwirkmaschine (1) ein Kraftübertragungselement aufweist, wobei der Schubkörper (7) und das Kraftübertragungselement durch den Antrieb (19) relativ zueinander verlagerbar sind.

5. Kettenwirkmaschine (1) nach Anspruch 4, **dadurch gekennzeichnet, dass** der Führungskanal (12) auf einer von der Legebarre (3) abgewandten Seite des Schubkörpers (7) eine Öffnung (13) bildet.

6. Kettenwirkmaschine (1) nach Anspruch 5, **dadurch gekennzeichnet, dass** der Bolzen (11) in einer Haltestellung, in der die Legebarre (3) durch das Federzugsystem (2) an den Stößel (8) angedrückt wird, aus der Öffnung (13) herausragt.

7. Kettenwirkmaschine (1) nach einem der Ansprüche 4 bis 6, **dadurch gekennzeichnet, dass** das Kraftübertragungselement ein Anschlag (9) ist, der durch eine Verlagerung des Schubkörpers (7) und des Anschlags (9) relativ zueinander mit dem Bolzen (11) in eine Wirkverbindung gebracht werden kann.

8. Kettenwirkmaschine (1) nach einem der vorhergehenden Ansprüche, **dadurch gekennzeichnet, dass** der Antrieb (19) eine Mustereinrichtung der Kettenwirkmaschine (1) ist.

9. Kettenwirkmaschine (1) nach einem der vorhergehenden Ansprüche, **dadurch gekennzeichnet, dass** die Kettenwirkmaschine (1) eine Kontrolleinheit aufweist, die dazu eingerichtet ist, eine Mustereinrichtung der Kettenwirkmaschine (1) so anzusteuern, dass die Mustereinrichtung die Legebarre (3) entlang einer Längsachse der Legebarre (3) verlagert, und gleichzeitig einen Kettbaumantrieb der Kettenwirkmaschine (1) so anzusteuern, dass eine Fadenspannung von Kettfäden (6), die zwischen einem Kettbaum (5) der Kettenwirkmaschine (1) und der Legebarre (3) verlaufen, bei der Verlagerung der Legebarre (3) konstant gehalten wird.

10. Verfahren zur Bedienerunterstützung bei einer Kettenwirkmaschine (1), wobei ein Antrieb (19) der Kettenwirkmaschine (1) auf ein Federzugsystem (2) der Kettenwirkmaschine (1) einwirkt, sodass eine von dem Federzugsystem (2) auf eine Legebarre (3) der Kettenwirkmaschine (1) ausgeübte Zugkraft verändert wird, **dadurch gekennzeichnet, dass** die von dem Federzugsystem (2) auf die Kettenwirkmaschine (1) ausgeübte Zugkraft durch den Antrieb (19) vermindert wird, wenn die Kettenwirkmaschine einen Befehl zum Aushängen der Legebarre erhält.

11. Verfahren nach Anspruch 10, **dadurch gekennzeichnet, dass** ein Bolzen (11) des Federzugsystems (2) unter Einwirkung des Antriebs (19) in Richtung der Legebarre (3) verlagert wird.

12. Verfahren nach Anspruch 11, **dadurch gekennzeichnet, dass** ein Schubkörper (7) der Kettenwirkmaschine (1), in dem der Bolzen (11) gelagert ist und ein Kraftübertragungselement der Kettenwirkmaschine (1) durch den Antrieb (19) relativ zueinander verlagert werden.

13. Verfahren nach einem der Ansprüche 10 bis 12, **dadurch gekennzeichnet, dass** eine Mustereinrichtung der Kettenwirkmaschine (1) so angesteuert wird, dass die Mustereinrichtung die Legebarre (3) verlagert und gleichzeitig ein Kettbaumantrieb der Kettenwirkmaschine (1) so angesteuert wird, dass eine Fadenspannung von Kettfäden (6), die zwischen einem Kettbaum (5) der Kettenwirkmaschine (1) und der Legebarre (3) verlaufen, bei der Verlagerung der Legebarre (3) konstant gehalten wird.

## Claims

1. Warp knitting machine (1) having a guide bar (3), a pushrod (8) and a spring tension system (2), which can pull the guide bar (3) toward the pushrod (8) and press it against the latter, wherein the warp knitting machine (1) comprises a drive (19), which can act on the spring tension system (2) in such a way that a tensile force exerted by the spring tension system (2) on the guide bar (3) changes, **characterised in that** the warp knitting machine (1) comprises a control unit, which is configured to control the drive (19) in such a way that the tensile force exerted by the spring tension system (2) on the guide bar (3) is reduced when the warp knitting machine (1) receives a command to unhook the guide bar (3).

2. Warp knitting machine (1) according to claim 1, **characterised in that** the spring tension system (2) comprises a pin (11), which can be displaced toward the guide bar (3) under the action of the drive (19).

3. Warp knitting machine (1) according to any of the preceding claims, **characterised in that** the warp knitting machine (1) comprises a pin (11) and a thrust body (7) with a guide channel (12) in which the pin (11) is mounted.

4. Warp knitting machine (1) according to claim 3, **characterised in that** the warp knitting machine (1) comprises a force transmission element, wherein the thrust body (7) and the force transmission element can be displaced relative to one another by the drive (19).

5. Warp knitting machine (1) according to claim 4, **characterised in that** the guide channel (12) forms an opening (13) on a side of the thrust body (7) facing away from the guide bar (3).

6. Warp knitting machine (1) according to claim 5, **characterised in that,** in a holding position, in which the guide bar (3) is pressed against the pushrod (8) by the spring tension system (2), the pin (11) projects out of the opening (13).

7. Warp knitting machine (1) according to any one of the claims 4 to 6, **characterised in that** the force transmission element is a stop (9), which can be brought into an operative connection with the pin (11) by displacement of the thrust body (7) and the stop (9) relative to one another.

8. Warp knitting machine (1) according to any of the preceding claims, **characterised in that** the drive (19) is a patterning device of the warp knitting machine (1).

9. Warp knitting machine (1) according to any of the preceding claims, **characterised in that** the warp knitting machine (1) comprises a control unit, which is configured to control a patterning device of the warp knitting machine (1) in such a way that the patterning device displaces the guide bar (3) along a longitudinal axis of the guide bar (3), and at the same time to control a warp beam drive of the warp knitting machine (1) in such a way that a yarn tension of warp yarns (6) that extend between a warp beam (5) of the warp knitting machine (1) and the guide bar (3) is kept constant during displacement of the guide bar (3).

10. Method for user support for a warp knitting machine (1), wherein a drive (19) of the warp knitting machine (1) acts on a spring tension system (2) of the warp knitting machine (1), so that a tensile force exerted by the spring tension system (2) on a guide bar (3) of the warp knitting machine (1) is changed, **characterised in that** the tensile force exerted by the spring tension system (2) on the warp knitting machine (1) is reduced by the drive (19) when the warp knitting machine receives a command to unhook the guide bar.

11. Method according to claim 10, **characterised in that** a pin (11) of the spring tension system (2) is displaced toward the guide bar (3) under the action of the drive (19).

12. Method according to claim 11, **characterised in that** a thrust body (7) of the warp knitting machine (1), in which the pin (11) is mounted, and a force transmission element of the warp knitting machine (1) are displaced relative to one another by the drive (19).

13. Method according to any one of the claims 10 to 12, **characterised in that** a patterning device of the warp knitting machine (1) is controlled in such a way that the patterning device displaces the guide bar (3) and, at the same time, a warp beam drive of the warp knitting machine (1) is controlled in such a way that a yarn tension of warp yarns (6) that extend between a warp beam (5) of the warp knitting machine (1) and the guide bar (3) is kept constant during displacement of the guide bar (3).

## Revendications

1. Métier à tricoter à chaîne (1) avec une barre à passettes (3), avec un poussoir (8) et avec un système de traction à ressort (2) qui peut tirer la barre à passettes (3) en direction du poussoir (8) et la presser contre celui-ci, dans lequel le métier à tricoter à chaîne (1) présente un entraînement (19) qui peut agir sur le système de traction à ressort (2) de sorte qu'une force de traction exercée par le système de traction à ressort (2) sur la barre à passettes (3) est modifiée, **caractérisé en ce que** le métier à tricoter à chaîne (1) présente une unité de commande qui est configurée pour commander l'entraînement (19) de sorte que la force de traction exercée par le système de traction à ressort (2) sur la barre à passettes (3) est réduite lorsque le métier à tricoter à chaîne (1) reçoit une commande de décrochage de la barre à passettes (3).

2. Métier à tricoter à chaîne (1) selon la revendication 1, **caractérisé en ce que** le système de traction à ressort (2) présente un goujon (11) qui peut être déplacé en direction de la barre à passettes (3) sous l'action de l'entraînement (19).

3. Métier à tricoter chaîne (1) selon l'une quelconque des revendications précédentes, **caractérisé en ce que** le métier à tricoter à chaîne (1) présente un goujon (11) et un corps de poussée (7) avec un canal de guidage (12) dans lequel le goujon (11) est monté.

4. Métier à tricoter à chaîne (1) selon la revendication 4, **caractérisé en ce que** le métier à tricoter à chaîne (1) présente un élément de transmission de force, dans lequel le corps de poussée (7) et l'élément de transmission de force peuvent être déplacés l'un par rapport à l'autre par l'intermédiaire de l'entraînement (19).

5. Métier à tricoter à chaîne (1) selon la revendication 4, **caractérisé en ce que** le canal de guidage (12) forme une ouverture (13) sur un côté du corps de poussée (7) opposé à la barre à passettes (3).

6. Métier à tricoter à chaîne (1) selon la revendication 5, **caractérisé en ce que** le goujon (11) fait saillie hors de l'ouverture (13) dans une position de maintien dans laquelle la barre à passettes (3) est pressée contre le poussoir (8) par le système de traction à ressort (2).

7. Métier à tricoter à chaîne (1) selon l'une quelconque des revendications 4 à 6, **caractérisé en ce que** l'élément de transmission de force est une butée (9) qui peut être amenée en liaison active avec le goujon (11) par un déplacement relatif l'un par rapport à l'autre du corps de poussée (7) et de la butée (9).

8. Métier à tricoter à chaîne (1) selon l'une quelconque des revendications précédentes, **caractérisé en ce que** l'entraînement (19) est un dispositif de motif du métier à tricoter à chaîne (1).

9. Métier à tricoter à chaîne (1) selon l'une quelconque des revendications précédentes, **caractérisé en ce que** le métier à tricoter à chaîne (1) présente une unité de commande qui est configurée pour entraîner un dispositif de motif du métier à tricoter à chaîne (1) de sorte que le dispositif de motif déplace la barre à passettes (3) le long d'un axe longitudinal de la barre à passettes (3), et simultanément pour commander un entraînement d'ensouple du métier à tricoter à chaîne (1) de sorte qu'une tension de fil de fils de chaîne (6) qui s'étend entre une ensouple (5) du métier à tricoter à chaîne (1) et la barre à passettes (3) est maintenue constante lors du déplacement de la barre à passettes (3).

10. Procédé d'assistance à l'opérateur pour un métier à tricoter à chaîne (1), dans lequel un entraînement (19) du métier à tricoter à chaîne (1) agit sur un système de traction à ressort (2) du métier à tricoter à chaîne (1), de sorte qu'une force de traction exercée par le système de traction à ressort (2) sur une barre à passettes (3) du métier à tricoter à chaîne (1) est modifiée, **caractérisé en ce que** la force de traction exercée par le système de traction à ressort (2) sur le métier à tricoter à chaîne (1) est réduite par l'entraînement (19) lorsque le métier à tricoter à chaîne reçoit une commande pour le décrochage de la barre à passettes.

11. Procédé selon la revendication 10, **caractérisé en ce qu'un** goujon (11) du système de traction à ressort (2) est déplacé vers la barre à passettes (3) sous l'action de l'entraînement (19).

12. Procédé selon la revendication 11, **caractérisé en ce qu'un** corps de poussée (7) du métier à tricoter à chaîne (1), dans lequel le goujon (11) est monté, et un élément de transmission de force du métier à tricoter à chaîne (1) sont déplacés relativement l'un par rapport à l'autre par l'intermédiaire de l'entraînement (19).

13. Procédé selon l'une quelconque des revendications 10 à 12, **caractérisé en ce qu'un** dispositif de motif du métier à tricoter à chaîne (1) est commandé de sorte que le dispositif de motif déplace la barre à passettes (3) et, simultanément, un entraînement d'ensouple du métier à tricoter à chaîne (1) est commandé de sorte qu'une tension de fil de fils de chaîne (6) qui passent entre une ensouple (5) du métier à tricoter à chaîne (1) et la barre à passettes (3) est maintenue constante lors du déplacement de la barre à passettes (3).
